# EUROPÄISCHE PATENTSCHRIFT

(11) **EP 2 910 512 B1**
(45) Veröffentlichungstag und Bekanntmachung des Hinweises auf die Patenterteilung: **25.05.2016**
(21) Anmeldenummer: 14156183.7
(22) Anmeldetag: 21.02.2014
(51) Int. Cl.: B66C 13/46, B66C 19/00

(54) **Verfahren zum Kalibrieren von Laserscannern an einem Containerumschlagkran**
Method for calibrating laser scanners to a container transportation crane
Procédé d'étalonnage de scanners laser sur une grue de manutention de conteneurs

(43) Veröffentlichungstag der Anmeldung: 26.08.2015
(73) Patentinhaber: Siemens Aktiengesellschaft, 80333 München (DE); LASE Industrielle Lasertechnik GmbH, 46485 Wesel (DE)
(72) Erfinder: Ambrosy, Lars, 28213 Bremen (DE); Boenke, Michael, 28865 Lilienthal (DE); Nieser, Merlijn, 2597 CS The Hague (NL); Schikora, Michael, 28757 Bremen (DE)
(74) Vertreter: Maier, Daniel Oliver

(56) Entgegenhaltungen:
- WO-A1-2008/074882
- WO-A2-2005/088650
- CN-A- 102 452 611
- DE-A1-102006 044 187
- DE-A1-102008 019 373

## Beschreibung

### Verfahren zum Kalibrieren von Laserscannern an einem Containerumschlagkran

Die Erfindung betrifft ein Verfahren zum Kalibrieren von Laserscannern gemäß dem Oberbegriff des Patentanspruchs 1.

Ein derartiges Verfahren ist aus der DE 10 2008 019 373 A1 bekannt. Statt in herkömmlicher Weise einen Kalibrierkörper auf den Boden zu stellen, in Bezug auf den Kran manuell zu vermessen und dann zu scannen, wird ein Container im Erfassungsbereich der Laserscanner auf dem Boden abgestellt und dann gescannt. Da sich die Norm-Maße des Containers nicht für eine Kalibrierung eignen, erfolgt ein weiterer Abgleich über Messpunkte, die Strukturen am Kran oder auf dem Boden oder andere Objekte sein können. Auf diese Weise kann die Störung des laufenden Betriebs durch die Kalibrierung verringert werden. Doch sind die Positionen von irgendwelchen Referenzstrukturen am Kran oder auf dem Boden nicht ohne weiteres mit der gewünschten Genauigkeit bekannt und auch nicht leicht messbar.

WO 2005/088650 A offenbart ein Verfahren gemäß dem Oberbegriff des Anspruchs 1.

Der Erfindung liegt die Aufgabe zu Grunde, ein Verfahren zum Kalibrieren von Laserscannern an einem Containerumschlagkran bereitzustellen, das möglichst wenig manuelle Vermessungen erfordert und das den Kranbetrieb insgesamt noch weniger stört, besonders dann, wenn ein bereits installierter und kalibrierter Laserscanner repariert oder gegen einen neuen ausgetauscht werden muss.

Diese Aufgabe wird durch das in Patentanspruch 1 angegebene Verfahren gelöst.

Vorteilhafte Weiterbildungen der Erfindung sind in den abhängigen Patentansprüchen angegeben.

Es wird mindestens ein 3D-Laserscanner kalibriert, der an einem Tragwerk eines Krans für Containerumschlag befestigt und dafür eingerichtet ist, Container im Arbeitsbereich des Krans abzutasten, wobei die Kalibrierung mindestens einen Scan eines Kalibrierkörpers umfasst, der die Eigenschaften eines ISO-Containers besitzt, von einem Hubwerk des Krans ergriffen und angehoben werden zu können.

Mit dem Begriff Hubwerk wird hier der Teil des Krans bezeichnet, der positionsreproduzierbar an einem Container angreift. Zum Beispiel bei Portalkränen ist das Hubwerk ein so genannter Spreader, der in die Eckbeschläge (Twistlocks) eines Containers einrastet. Bei anderen Krantypen kann das Hubwerk auch etwas anderes sein, z.B. eine Gabel oder eine Greifeinrichtung mit Dornen oder Magneten.

Gemäß der Erfindung ist der Kalibrierkörper mit mehreren dedizierten Kalibrierungsmarken in vorbestimmten Abständen und Positionen versehen, wobei die Kalibrierungsmarken dafür eingerichtet sind, in einem Scan des mindestens einen Laserscanners als solche erkannt und lokalisiert zu werden, vorzugsweise als diffus reflektierende Objekte mit genau bekannten Abmessungen. Der Kalibrierkörper ist bevorzugt ein geeignet modifizierter ISO-Container, doch kann er auch irgendein anderes Objekt sein, z.B. eine große Platte, solange dieses wie ein ISO-Container von einem Hubwerk des Krans ergriffen und angehoben werden kann.

Gemäß der Erfindung werden die translatorischen Offsets des mindestens einen Laserscanners in Bezug auf das Tragwerk ermittelt, falls sie nicht schon bekannt sind.

Mit dem Begriff Tragwerk wird hier derjenige Teil des Krans bezeichnet, welcher das Hubwerk trägt. Zum Beispiel bei Portalkränen ist dieser Teil eine Laufkatze. Bei anderen Krantypen kann der das Hubwerk tragende Teil auch ein anderes Kranbauteil ein, z.B. ein Ausleger.

Gemäß der Erfindung wird der Kran gesteuert, den Kalibrierkörper zu ergreifen und nacheinander in mehrere verschiedene vorbestimmte Höhen über dem Boden zu bringen und jeweils dort anzuhalten. In jeder vorbestimmten Höhe wird ein Scan des Kalibrierkörpers mit dem mindestens einen Laserscanner durchgeführt, und unter Verwendung der Scanresultate und der translatorischen Offsets werden die rotatorischen Offsets des mindestens einen Laserscanners in Bezug auf das Tragwerk ermittelt.

Bei der Erfindung müssen nur die translatorischen Offsets der Laserscanner durch manuelle Vermessung ermittelt werden. Die rotatorischen Offsets können anschließend vollautomatisch ermittelt werden, da das Heben des Kalibrierkörpers in die vorbestimmten Höhen und die einzelnen Kalibrierungs-Scans leicht selbsttätig durchgeführt werden können.

Die translatorischen und rotatorischen Offsets sind insbesondere die Längen- und Winkelversätze eines Bezugskoordinatensystems des mindestens einen Laserscanners zu einem Bezugskoordinatensystem des Tragwerks, wobei die miteinander verglichenen Bezugskoordinatensysteme vorzugsweise kartesisch sind.

Wenn der mindestens eine Laserscanner erstmalig an dem Kran installiert wird, sind die translatorischen Offsets des mindestens einen Laserscanners in Bezug auf das Tragwerk tachymetrisch zu ermitteln. Diese Arbeiten müssen aber nicht wiederholt werden, wenn der Laserscanner repariert oder ausgetauscht und dann neu kalibriert wird, weil konstruktiv dafür gesorgt werden kann, dass der reparierte oder neue Laserscanner genau an derselben Stelle wie vorher befestigt wird und somit dieselben translatorischen Offsets hat.

Es ist nicht möglich, bei einem Scannerwechsel auch rotatorische Offsets genau zu reproduzieren. Daher müssen neu installierte Laserscanner in jedem Fall neu kalibriert werden. Doch ermöglicht es die Erfindung, bei einem Scannerwechsel ohne aufwändige tachymetrische Vermessungsarbeiten auszukommen, weil nur noch die neuen rotatorischen Offsets ermittelt werden müssen.

Vorzugsweise werden die rotatorischen Offsets des mindestens einen Laserscanners in Bezug auf das Tragwerk für jede vorbestimmte Höhe ermittelt und gespeichert. Während die verschiedenen Kalibrierungs-Scans durchgeführt werden, sollte das Tragwerk stillstehen.

Vorzugsweise sind die vorbestimmten Höhen eine Höhe knapp über dem Boden sowie mehrere Höhen, die jeweils einer Stapelebene von Containern im Arbeitsbereich des Krans entsprechen. Das heißt, die Kalibrierung erfolgt in denselben Höhen über dem Boden, die auch im späteren Umschlagbetrieb angesteuert werden, wenn Container aufgenommen oder abgesetzt werden. Dies ist besonders für Kräne von Vorteil, welche das Hubwerk aus konstruktiven Gründen entlang einer leicht gekrümmten Bahn heben und senken, wenn das Tragwerk stillsteht.

In einer Weiterbildung der Erfindung ist auch das Hubwerk des Krans mit mehreren Kalibrierungsmarken versehen, insbesondere mit zwei voneinander beabstandeten Kalibrierungsmarken von derselben Art wie an dem Kalibrierkörper, wobei das Kalibrieren des mindestens einen Laserscanners auch unter Verwendung der Kalibrierungsmarken am Hubwerk erfolgt.

In einer alternativen oder ergänzenden Weiterbildung wird ein zusätzlicher Kalibrierungs-Scan durchgeführt, bei dem der Kalibrierkörper auf dem Boden steht, bevor er vom Kran aufgenommen wird oder nachdem er vom Kran auf dem Boden abgesetzt worden ist.

Die Erfindung eignet sich besonders für Stapelkräne, insbesondere ASC-Kräne (ASC= Automated Stacking Crane), oder Containerbrücken, insbesondere STS-Kräne (STS = Ship-To-Shore), wobei zwei 3D-Laserscanner, die an einer Laufkatze des Krans befestigt sind, gemeinsam kalibriert werden. Der Kran kann aber auch irgendein anderer Kran für Containerverladung sein, wie z.B. ein RTG-Kran (Rubber Tyred Gantry; gummibereifter Portalkran), ein Brückenkran, ein Halbportalkran, ein Bockkran, ein Portaldrehkran oder ein Gabelstapler.

Es folgt eine Beschreibung von Ausführungsbeispielen anhand der Zeichnungen. Darin zeigen:
- FIG 1: einen ASC-Kran auf einem Containerumschlagplatz;
- FIG 2: eine Draufsicht von oben auf einen als Kalibrierkörper gestalteten Container;
- FIG 3: eine vergrößerte Stirnansicht des Containers von FIG 2; und
- FIG 4 - 7: einen Abschnitt des ASC-Krans von Figur 1 während verschiedener Phasen der Kalibrierung von Laserscannern am Laufwerk mittels des Kalibrierkörpers von Figuren 2 und 3.

In einem Container-Terminal lädt eine Containerbrücke, insbesondere ein so genannter STS-Kran, Container vom Schiff an Land, entweder direkt auf LKW oder Eisenbahnen, oder sie übergibt die Container an Transportfahrzeuge, die meist als Portalhubwagen ausgebildet sind.

An Land, auch an hafenlosen Containerumschlagplätzen, können Container mit Stapel- bzw. Portalkränen, insbesondere führerlos betriebenen Stapelbrücken (ASC), umgeschlagen bzw. auf LKW oder Eisenbahnen verladen werden.

Figur 1 zeigt einen ASC-Kran 10 mit einer horizontalen Kranbrücke 2, die von Stützen 4, 6 getragen wird, die auf nicht gezeigten Schienen am Boden 8 laufen. Entlang der Kranbrücke 2 verfährt eine Laufkatze 12, an der mittels Seilen 14 ein Hubwerk 16, ein so genannter Spreader, für ISO-Container 18 hängt, um Container 18 im Arbeitsbereich des Krans 10 auf, ab- oder umzustapeln. Die Container 18 können von oder auf LKW oder Eisenbahnen geladen werden, die unter dem Kran 10 hindurchfahren können.

Der Kran 10 kann auch irgendein anderer Kran für Containerumschlag ein, z.B. ein STS-Kran, in welchem Fall die Kranbrücke 2 auf der Seite einer seeseitigen Stütze 4 über das Kai hinaus ragen würde, oder ein RTG-Kran.

Für genaues und sicheres Stapeln im Automatikbetrieb wird der Bereich unterhalb der Laufkatze 12 mittels zweier 3D-Laserscanner 20 überwacht, die in einem Abstand voneinander an der Laufkatze 12 befestigt sind und mehr oder weniger freie Sicht zum Boden 8 haben. Indem zwei beabstandete Laserscanner 20 vorgesehen sind, kann die Positioniergenauigkeit im Betrieb erhöht werden. Zusätzlich trägt die Laufkatze 12 eine elektronische Kamera 22, die freie Sicht zum Hubwerk 16 hat, sowie ein Inklinometer 32 zur Messung der aktuellen Neigung von Kranbrücke 2 und Laufkatze 12 gegenüber der Ebene des Bodens 8, weil sich deren Neigung sich je nach ihrer Position am Tragwerk 12 und nach der Schwere der Last ändern kann.

Jeder 3D-Laserscanner 20 enthält einen 2D-Laserscanner, der einen 190°-Strahlenfächer aus Infrarotlichtimpulsen erzeugt, der in der Richtung aufgefächert ist, in der der Kran 10 auf seinen Schienen verfährt, also senkrecht zur Ebene der Figur 1. Jeder 2D-Laserscanner und damit sein Strahlenfächer kann mittels eines Servomotors in Richtung der Breite der Kranbrücke 2, also in der Ebene der Figur 1 geschwenkt werden, um zu erfassen, was sich zwischen den Laserscannern 20 und einem mehrere Containerstapelreihen ("Rows") und felder ("Slots") umfassenden rechteckigen Bereich auf dem Boden 8 befindet, insbesondere Container, die z.B. in bis zu sechs Stapelebenen ("Tiers") aufeinander gestapelt werden können.

Dazu registrieren die Laserscanner 20 Richtung und Laufzeit von Infrarotlicht, das von Objekten im Erfassungsbereich reflektiert wird, woraus eine Messpunktwolke erzeugt wird, welche die Szenerie im Portal repräsentiert. Darin können alle im Erfassungsbereich befindlichen Container 18 anhand ihrer charakteristischen Merkmale erkannt und lokalisiert werden.

Es kann vorgesehen sein, dass nur einer der beiden Laserscanner 20 vollständige 3D-Scans durchführt und der andere Laserscanner 20 lediglich 2D-Scans durchführt, während die Laufkatze 12 verfährt.

Die erhaltenen Scanresultate können auf mehrere Arten genutzt werden.

So kann anhand des Gesamtprofils der gestapelten Container 18 überwacht werden, ob im laufenden Kranbetrieb eine Kollision eines gerade bewegten Containers 18 mit irgendeinem gestapelten Container 18 oder irgendwelchen Strukturen des Krans 10 droht, während die Laufkatze 12 auf der Kranbrücke 2 verfährt.

Oder es kann bei stillstehendem Kran 10 und stillstehender Laufkatze 12 überwacht werden, ob das Hubwerk 16 korrekt auf einen Container 18 ausgerichtet ist, den es ergreifen soll, oder ob ein vom Hubwerk 16 ergriffener Container 18 mit einem möglicherweise ungenau gestapelten Container 18 auf einem benachbarten Stapelplatz zu kollidieren droht, wenn er abgesenkt wird, oder ob ein Container 18 korrekt ausgerichtet ist, bevor oder nachdem er vom Hubwerk 16 abgesetzt worden ist.

Somit kann der automatische Stapelbetrieb korrigiert werden oder gestoppt werden, wenn eine Fehlfunktion erkannt wird.

Für den Kranbetrieb müssen mehrere Bezugskoordinatensysteme festgelegt und abgeglichen werden, nachfolgend einfach Bezugssysteme genannt. So gibt es unter anderem ein Bezugssystem des Bodens 8, auf dem sich der Kran 10 befindet, welches zweckmäßig seinen Ursprung in einer Ecke der Containerumschlagfläche hat, mit einer X-Achse, welche der Bewegungsrichtung der Laufkatze 12 entspricht, einer Y-Achse, welche der dazu senkrechten Bewegungsrichtung der Kranbrücke 2 auf den Schienen entspricht, und einer vertikal nach oben weisenden Z-Achse.

Außerdem gibt es ein Bezugssystem der Laufkatze 12, welches zweckmäßig seinen Ursprung zwischen den Angriffspunkten der Seile 14 hat, ein Bezugssystem des Hubwerks 16, welches zweckmäßig durch Symmetrieachsen desselben gebildet wird, und jeweilige Bezugssysteme der Laserscanner 20 und der Kamera 22.

Die Vertikalposition des Hubwerks 16 im Bezugssystem der Laufkatze 12 ist aus Rückmeldungen der Antriebsmotoren und/oder durch geeignete Sensoriken bekannt, und ebenso die Position der Laufkatze 12 im Bezugssystem des Bodens 8. Die Horizontalposition des Hubwerks 16, d. h. in der Bewegungsrichtung der Laufkatze 12 und der dazu senkrechten Bewegungsrichtung der Kranbrücke 2 auf den Schienen, ist prinzipiell durch die Horizontalposition der Laufkatze 12 gegeben, welche der Kransteuerung bekannt ist, doch kann sie aus verschiedenen Gründen von ihrem regulären Wert abweichen, wie weiter unten noch erläutert wird. Eine genaue Kontrolle der Horizontalposition des Hubwerks 16 wird durch Daten ermöglicht, die mittels der Kamera 22 oder einer anderen geeigneten Sensorik gewonnen werden. Zum Beispiel kann sich oben auf dem Hubwerk 16 eine Sichtmarke befinden, welche mittels der Kamera 22 erkannt und lokalisiert werden kann. Die so gewonnenen Daten geben an, ob und ggf. wie weit die Horizontalposition des Hubwerks 16 von einer Hub-Normalen abweicht.

Während die Bezugssysteme des Bodens 8, der Laufkatze 12 und des Hubwerks 16 von Natur aus kartesisch sind, liegen die Rohdaten der Laserscanner 20 von Haus aus in Polarkoordinaten vor, können aber auf kartesische Bezugssysteme umgerechnet werden, die ihren Ursprung innerhalb der Laserscanner 20 haben können.

Für die folgende Beschreibung eines Verfahrens zum Kalibrieren der Laserscanner 20 wird davon ausgegangen, dass die übrigen Komponenten des Krans 10 bereits genau genug kalibriert sind, indem dessen verschiedene Bezugssysteme aufeinander abgeglichen sind, und dass dieser über die nötige Sensorik verfügt, damit die Kransteuerung das Hubwerk 16 reproduzierbar in die gewünschten Positionen bringen kann, so dass ein Automatikbetrieb grundsätzlich möglich wäre, jedoch ohne Überwachung durch die Laserscanner 20.

Nachdem man die Laserscanner 20 erstmalig an der Laufkatze 12 montiert hat, müssen sowohl die translatorischen Offsets, d. h. die Längenversätze in den drei Raumrichtungen eines kartesischen Koordinatensystems, als auch die rotatorischen Offsets, d. h. die Winkelversätze in den drei Raumrichtungen, der Bezugssysteme der Laserscanner 20 zu irgendeinem der anderen Bezugssysteme ermittelt werden. Mit Hilfe der erhaltenen Offsets können später die Messwerte der Laserscanner 20 rechnerisch korrigiert werden.

Die translatorischen Offsets der Laserscanner 20 kann ein Vermessungstechniker z.B. durch manuelle Abstandsmessungen und/oder mittels Tachymetriegeräten ermitteln.

Wesentlich aufwändiger ist es, die rotatorischen Offsets zu ermitteln. Dazu benötigt man bislang viele Messpunkte oder andere Strukturen mit exakt bekannten bzw. vermessenen Positionen in Bezug auf den Kran und/oder den Boden, die von den Laserscannern erfasst werden können. In der Regel wird alles auf ein Bodenkoordinatensystem bezogen. Dieser absolute Ansatz ist sehr aufwändig.

In dem zunächst beschriebenen Ausführungsbeispiel werden die Laserscanner 20 überhaupt nicht absolut kalibriert, sondern lediglich relativ zum Bezugssystem der Laufkatze 12, wobei zunächst die translatorischen Offsets ermittelt werden.

Bei der Erstmontage der Laserscanner 20 wird außerdem dafür gesorgt, dass später ein Laserscanner 20 wieder an genau derselben Stelle montiert werden kann, wenn der Laserscanner 20 einmal ausgewechselt werden muss. Dazu können entsprechende Markierungen hergestellt werden, oder noch besser wird jeweils eine Basisplatte fest am Kran angebracht, welche geeignete Zwangspositionierungselemente aufweist, so dass der Laserscanner 20 nur in einer ganz bestimmten Position darauf montiert werden kann.

Zum Ermitteln der rotatorischen Offsets der Laserscanner 20 in Bezug auf die Laufkatze 12 wird ein Standardcontainer verwendet, der zu einem Kalibrierkörper modifiziert ist. Der Container kann gebraucht sein, falls er nicht verformt ist.

Wie in Figuren 2 und 3 gezeigt, werden an einem 40'-ISO-Container 24 acht Referenzobjekte 26 befestigt, je vier entlang einer Längsseite des Containers 24, um einen Kalibriercontainer zu erhalten. Die Referenzobjekte 26 haben jeweils die Form einer diffus streuenden Halbkugel mit einem Durchmesser von z.B. 300 oder 400 mm, deren Scheitelpunkt senkrecht nach oben weist.

Die Scheitelpunkte der in Längsrichtung äußeren Referenzobjekte 26 haben jeweils einen Abstand a von z.B. 500 mm von den Stirnseiten des Kalibriercontainers 24. Die Scheitelpunkte der inneren Referenzobjekte 26 haben auf der einen Längsseite des Kalibriercontainers 24 einen Abstand b von z.B. 4230 mm von den äußeren Referenzobjekten 26, während sie auf der entgegengesetzten Längsseite des Kalibriercontainers 24 einen Abstand c von z.B. 3730 mm von den äußeren Referenzobjekten 26 haben. Weil c deutlich kleiner als b ist, sind die beiden Längsseiten des Kalibriercontainers 24 in einem Scan der Laserscanner 20 leicht voneinander unterscheidbar, so dass die Orientierung des Kalibriercontainers 24 in jedem Scan erkennbar ist. Damit man den Kalibriercontainer 24 leicht von vornherein in der richtigen Orientierung unter den Kran bringen kann, kann er auf einer Seite geeignet markiert oder beschriftet sein, z.B. mit "Seeseite".

Die Scheitelpunkte der Referenzobjekte 26 haben außerdem einen Abstand d von z.B. 500 mm von den Längsseiten des Kalibriercontainers 24 und liegen in einem Abstand e unterhalb der Oberfläche des Kalibriercontainers 24, so dass sie alle auf derselben Höhe liegen.

Die Referenzobjekte 26 bilden exakt dimensionierte Kalibrierungsmarken in vorbestimmten Abständen und Positionen am Kalibriercontainer 24. An Stelle der Referenzobjekte 26 können auch irgendwelche anderen Kalibrierungsmarken am Kalibriercontainer 24 angebracht werden, z.B. reflektierende Streifen. Wesentlich ist, dass die Kalibrierungsmarken in Scans der Laserscanner 24 als solche erkannt und genau lokalisiert werden können.

Die halbkugelförmigen Referenzobjekte 26 können durch automatische Kugelfindung mit einer Genauigkeit um 1 mm lokalisiert werden. Dies ist zwar wesentlich genauer als die Kalibrierung letztlich sein muss, vermindert aber die Fehlerfortpflanzung. Entsprechend genau und stabil müssen die Referenzobjekte 26 am Kalibriercontainer 24 befestigt sein. Sie können demontierbar sein, falls ihre Montagepositionen genau genug reproduzierbar sind.

Die Referenzobjekte 26 können durchaus mit Toleranzen von z.B. +/- 15 mm am Kalibriercontainer 24 befestigt werden. Ihre genauen Positionen werden erst nach der Montage gemessen, z.B. als Abstände von den Löchern der Twistlocks 28 am Kalibriercontainer 24, und dann in Abstände zum Mittelpunkt des Kalibriercontainers 24 umgerechnet, um bei der Erkennung und Lokalisierung des Kalibriercontainers 24 benutzt zu werden.

Ein und derselbe Kalibriercontainer 24 kann benutzt werden, um die Laserscanner mehrerer Kräne in einem Containerterminal zu kalibrieren, und er kann zu diesem Zweck irgendwo im Terminal aufbewahrt werden.

Zum Kalibrieren der Laserscanner 20 auch hinsichtlich der rotatorischen Offsets wird der Kalibriercontainer 24 zu dem Kran 10 transportiert. Der Kran 10 wird gesteuert, den Kalibriercontainer 24 mit dem Hubwerk 16 zu ergreifen und anzuheben, und es wird die nachfolgend beschriebene Kalibrierungssequenz vollautomatisch durchgeführt. Diese kann über einem beliebigen Ort oder einem vorbestimmten Ort auf dem Boden 8 im Arbeitsbereich des Krans 10 durchgeführt werden, doch sollen der Kran 10 und die Laufkatze 12 über dem Boden 8 stillstehen, während mehrere Kalibrierungs-Scans durchgeführt werden.

Für die vollautomatische Kalibrierungssequenz arbeitet eine Lasersteuereinheit, welche die Laserscanner 20 steuert, deren Scans auswertet und auch die Kalibrierungssequenz durchführen kann, mit einer Kransteuerung zusammen und kommuniziert damit.

Insbesondere kann die Lasersteuereinheit der Kransteuerung befehlen, das Hubwerk 16 an einen gewünschten Ort im Arbeitsbereich des Krans 10 zu bringen, und die Lasersteuereinheit erhält von der Kransteuerung Rückmeldungen über die aktuell eingestellten Positionen des Hubwerks 16 im Raum und ggf. weitere Daten, wie z.B. aktuelle Neigungen von Kranbestandteilen wie z.B. der Kranbrücke 2, wie sie z.B. mit dem Inklinometer 32 erfasst werden.

Zunächst wird der Kran 10 gesteuert, den Kalibriercontainer 24 einige Zentimeter über dem Boden 8 in der Schwebe zu halten, wie in Figur 4 veranschaulicht, wobei irgendwelche Feinjustierungen am Hubwerk 16 auf null gestellt sind, damit sich der Kalibriercontainer 24 in der Horizontalen befindet.

Sobald der Kalibriercontainer 24 nicht mehr schwingt, was z.B. mittels der Kamera 22 verifiziert werden kann, führen die beiden Laserscanner 20 einen Scan durch. Dies können vollständige Scans des Arbeitsbereichs des Krans 10 oder Teilscans nur eines Winkelbereichs sein, innerhalb dessen sich der Kalibriercontainer 24 befindet.

Als Nächstes wird der Kalibriercontainer 24 auf eine Höhe über dem Boden 8 gehoben, die der ersten Stapelebene des Containerumschlagplatzes entspricht, wie in Figur 5 veranschaulicht. In dieser Höhe führen die beiden Laserscanner 20 wieder einen Scan durch.

Anschließend wird der Kalibriercontainer 24 nacheinander in mehrere verschiedene Höhen über dem Boden 8 gebracht, die weiteren möglichen Stapelebenen entsprechen, wie in Figur 6 veranschaulicht, bis hin zur obersten Stapelebene, und in jeder Höhe werden jeweils weitere Kalibrierungs-Scans durchgeführt. Zuletzt wird der Kalibriercontainer 24 auf dem Boden 8 abgesetzt, das Hubwerk 16 wird ganz nach oben verfahren, und es wird ein Kalibrierungs-Scan an dem auf dem Boden 8 stehenden Kalibriercontainer 24 durchgeführt, wie in Figur 7 veranschaulicht.

Die Aufhängepositionen des Kalibriercontainers 24 und dessen Lagen im Raum in den verschiedenen Höhen, in denen die Kalibrierungs-Scans durchgeführt wurden, sind einerseits aus den Rückmeldungen der Kransteuerung bekannt und ergeben sich andererseits aus den in den Scans erkannten Positionen der Referenzobjekte 26 am Kalibriercontainer 24.

Anhand der schon ermittelten oder bekannten translatorischen Offsets der Laserscanner 24, der vom Inklinometer 32 gemeldeten Neigungswinkel sowie eventueller Auslenkungen des Hubwerks 16 in Richtung der X- und Y-Achsen, wie z.B. mittels der Kamera 22 bestimmt, können daraus die rotatorischen Offsets der Laserscanner 20 in Bezug auf die Laufkatze 12 ermittelt werden.

Mit den so gewonnenen translatorischen und rotatorischen Offsets der Laserscanner 20 und der von der Kransteuerung rückgemeldeten Längsposition der Laufkatze 12 auf der Kranbrücke 2 können Scanresultate, die später während des Umschlagbetriebs gewonnen werden, in das Bodenkoordinatensystem transformiert werden, so dass sie die Szenerie im Portal exakt repräsentieren.

Während der ganzen oben beschriebenen Kalibrierungssequenz sollen der Kran 10 und die Laufkatze 12 in derselben Horizontalposition über dem Boden bleiben.

Die Kalibrierungssequenz muss nicht in der beschriebenen Reihenfolge durchgeführt werden, sondern die Schritte der Figuren 4 bis 7 können auch in einer anderen Reihenfolge durchgeführt werden.

Die durch die Kalibrierungssequenz erhaltenen Kalibrierungswerte können zum einen dazu verwendet werden, die von den Laserscannern 20 gemessenen Entfernungen des Kalibriercontainers 24 mit den von der Kransteuerung rückgemeldeten Höhen des Kalibriercontainers 24 über dem Boden abzugleichen.

Zum anderen können die erhaltenen Kalibrierungswerte dazu verwendet werden, die Genauigkeit der erhaltenen rotatorischen Offsets zu verbessern. Dazu könnten die in den verschiedenen Höhen erhaltenen rotatorischen Offsets einfach gemittelt werden, falls davon ausgegangen werden kann, dass die Laufkatze 12 das Hubwerk 16 genau entlang einer Geraden nach oben und unten verfährt, während der Kran 10 und die Laufkatze 12 stillstehen.

Doch haben manche Seilzugmechaniken, insbesondere solche zwischen einem Hubwerk 16 und einer Laufkatze 12, die Eigenschaft, dass sich die Horizontalposition des Hubwerks 16 ein wenig ändert, während das Hubwerk 16 nach oben oder unten verfahren wird. Insbesondere verfährt das Hubwerk 16 häufig entlang einer Bahn, die ein wenig gekrümmt ist.

Daher werden die in den verschiedenen Höhen erhaltenen rotatorischen Offsets in Bezug auf die Laufkatze 12 dazu verwendet, die Laserscanner 20 höhenabhängig zu kalibrieren. Das heißt, die Lasersteuereinheit lernt gewissermaßen, welche Kalibrierung für welche Höhe anzuwenden ist, die auch im Betrieb später angesteuert wird, wenn Container 18 aufgenommen oder abgesetzt werden. Insbesondere wird eine höhenabhängige Kalibrierfunktion aufgestellt, die in den jeweiligen Stapelebenen besonders genau ist. Ein derartiger Prozess, in der Automatisierungstechnik "Teach-In" genannt, ermöglicht es, den Automatikbetrieb noch genauer und sicherer zu machen. Dazu werden hier die per Lasermessung erhaltenen X-Y-Positionen des Hubwerks 16 mit X-Y-Positionen des Hubwerks 16 abgeglichen, die auf eine andere Weise als dem Laserscanner 20 erhalten werden, in diesem Beispiel mit den X-Y-Positionen, die von der Kransteuerung gemeldet und mit Hilfe der Kamera 22 präziser gemacht worden sind.

Es ist zweckmäßig, mittels der Kalibrierungs-Scans nicht nur die Positionen des Kalibriercontainers 24 zu ermitteln, sondern auch, die gemeldeten und präzisierten Positionen des Hubwerks 16 zu verifizieren oder abzugleichen, weil im späteren Betrieb alle Systeme zusammenarbeiten müssen. Die jeweiligen Positionen des Hubwerks 16 im Raum können anhand von charakteristischen Merkmalen des Hubwerks 16 in den Kalibrierungs-Scans ermittelt werden, oder man befestigt oben auf dem Hubwerk 16 zwei weitere Referenzobjekte 30 (Figur 4), die den Referenzobjekten 26 gleichen oder ähneln können.

Sollte nicht gewährleistet sein, dass der Kalibriercontainer 24 immer in derselben Relativposition vom Hubwerk 16 aufgenommen wird, z.B. aufgrund von Spiel in den Eckbeschlägen, kann man einen dadurch bedingten kleinen Versatz zwischen Kalibriercontainer 24 und Hubwerk 16 z.B. durch manuelle Messung der Abstände der äußeren Ecken des Hubwerks 16 von Bezugspunkten am Kalibriercontainer 24 ermitteln, oder man vergleicht die mittels der Laserscanner 20 festgestellten Positionen von Kalibriercontainer 24 und Hubwerk 16 miteinander. Alternativ kann man irgendeinen Versatz zwischen Kalibriercontainer 24 und Hubwerk 16 durch mechanische Mittel eliminieren, z.B. durch große Stellschrauben an den Eckbeschlägen des Kalibriercontainers 24, mit denen man die Relativposition justieren kann, oder durch ein wenig engere Löcher in den Twistlocks des Kalibriercontainers 24.

In dem zuvor beschriebenen Ausführungsbeispiel werden die Laserscanner 20 nur relativ zum Bezugssystem der Laufkatze 12 kalibriert. Mit relativ wenig Aufwand kann eine ergänzende Kalibrierung relativ zum Bezugssystem des Bodens 8 durchgeführt werden. Dazu kann es im Arbeitsbereich des Krans 10 einen oder mehrere Kalibrierplätze gegen, an denen Markierungen auf dem Boden 8 anzeigen, wo der Kalibriercontainer 24 ungefähr abzusetzen ist und wo in der Nähe des Kalibriercontainer 24 vorübergehend einige separate Kalibriermarken aufzustellen sind, die z.B. ähnlich wie die Referenzobjekte 26 aussehen können. Die Positionen der Bodenmarkierungen im Bezugssystem des Bodens 8 sind vorher einmalig exakt tachymetrisch ermittelt worden. Die genaue Relativposition des abgesetzten Kalibriercontainers 24 zu den separaten Kalibriermarken kann einfach von Hand gemessen oder tachymetrisch ermittelt werden. Ein Kalibrierungs-Scan des auf dem Kalibrierplatz abgesetzten Kalibriercontainers 24 und der separaten Kalibrierkörper ermöglicht dann eine ergänzende absolute Kalibrierung, die unter anderem dazu dienen kann, die von der Kransteuerung gemeldeten Horizontalpositionen nachzukalibrieren oder in der Lasersteuereinheit entsprechend zu korrigieren.

## Patentansprüche

1. Verfahren zum Kalibrieren mindestens eines 3D-Laserscanners (20), der an einem Tragwerk (12) eines Krans (10) für Containerumschlag befestigt und dafür eingerichtet ist, Container (18) im Arbeitsbereich des Krans (10) abzutasten, wobei die Kalibrierung mindestens einen Scan eines Kalibrierkörpers (24) umfasst, der die Eigenschaften eines ISO-Containers besitzt, von einem Hubwerk (16) des Krans (10) ergriffen und angehoben werden zu können,
**dadurch gekennzeichnet, dass**
- der Kalibrierkörper (24) mit mehreren Kalibrierungsmarken (26) in vorbestimmten Abständen und Positionen versehen ist, wobei die Kalibrierungsmarken (26) dafür eingerichtet sind, in einem Scan des mindestens einen Laserscanners (20) als solche erkannt und lokalisiert zu werden;
- die translatorischen Offsets des mindestens einen Laserscanners (20) in Bezug auf das Tragwerk (12) ermittelt werden, falls sie nicht schon bekannt sind;
- der Kran (10) gesteuert wird, den Kalibrierkörper (24) zu ergreifen und nacheinander in mehrere verschiedene vorbestimmte Höhen über dem Boden (8) zu bringen und jeweils dort anzuhalten;
- in jeder vorbestimmten Höhe ein Scan des Kalibrierkörpers (24) mit dem mindestens einen Laserscanner (20) durchgeführt wird; und
- unter Verwendung der Scanresultate und der translatorischen Offsets die rotatorischen Offsets des mindestens einen Laserscanners (20) in Bezug auf das Tragwerk (12) ermittelt werden.

2. Verfahren nach Anspruch 1, **dadurch gekennzeichnet, dass** das Heben des Kalibrierkörpers (24) in die vorbestimmten Höhen, die Kalibrierungs-Scans und das Ermitteln der rotatorischen Offsets vollautomatisch durchgeführt werden.

3. Verfahren nach Anspruch 1 oder 2, **dadurch gekennzeichnet, dass** die translatorischen und rotatorischen Offsets die Längen- und Winkelversätze eines Bezugskoordinatensystems des mindestens einen Laserscanners (20) zu einem Bezugskoordinatensystem des Tragwerks (12) sind.

4. Verfahren nach einem der vorhergehenden Ansprüche, **dadurch gekennzeichnet, dass** die translatorischen Offsets des mindestens einen Laserscanners (20) in Bezug auf das Tragwerk (12) tachymetrisch ermittelt werden, wenn der mindestens eine Laserscanner (20) erstmalig an dem Kran (10) installiert wird, und beibehalten werden, wenn der Laserscanner (20) ausgetauscht und neu kalibriert wird.

5. Verfahren nach einem der vorhergehenden Ansprüche, **dadurch gekennzeichnet, dass** unter Verwendung der in den mehreren Höhen erhaltenen Offsets des mindestens einen Laserscanners (20) in Bezug auf das Tragwerk (12) ein Teach-In-Prozess durchgeführt wird, bei dem die per Lasermessung erhaltenen Positionen des Hubwerks (16) mit Positionen des Hubwerks (16) abgeglichen werden, die auf eine andere Weise als mittels des mindestens einen Laserscanners (20) erhalten werden, insbesondere mittels einer am Tragwerk (12) angebrachten Kamera (22).

6. Verfahren nach Anspruch 5,
**dadurch gekennzeichnet, dass** Positionen des Hubwerks (16) in anderen Höhen als den vorbestimmten Höhen, in denen die Kalibrierungs-Scans durchgeführt werden, durch Interpolation ermittelt werden.

7. Verfahren nach einem der vorhergehenden Ansprüche, **dadurch gekennzeichnet, dass** das Tragwerk (12) in derselben Horizontalposition über dem Boden (8) bleibt, während die Kalibrierungs-Scans durchgeführt werden.

8. Verfahren nach einem der vorhergehenden Ansprüche, **dadurch gekennzeichnet, dass** die vorbestimmten Höhen eine Höhe knapp über dem Boden (8) sowie mehrere Höhen sind, die jeweils einer möglichen Stapelebene von Containern (18) entsprechen.

9. Verfahren nach einem der vorhergehenden Ansprüche, **dadurch gekennzeichnet, dass** auch das Hubwerk (16) des Krans mit mehreren Kalibrierungsmarken (30) versehen ist, insbesondere mit zwei voneinander beabstandeten Kalibrierungsmarken (30) von derselben Art wie an dem Kalibrierkörper (24), und dass das Kalibrieren des mindestens einen Laserscanners (20) auch unter Verwendung der Kalibrierungsmarken (30) am Hubwerk (16) erfolgt.

10. Verfahren nach einem der vorhergehenden Ansprüche, **dadurch gekennzeichnet, dass** der Kran (10) ein Stapelkran, insbesondere ein ASC-Kran, oder eine Containerbrücke, insbesondere ein STS-Kran, ist, wobei zwei 3D-Laserscanner (20), die an einer Laufkatze des Krans (10) befestigt sind, gemeinsam kalibriert werden, oder dass der Kran (10) ein RTG-Kran ist, wobei zwei 3D-Laserscanner (20), die an dem Tragwerk des Krans (10) befestigt sind, gemeinsam kalibriert werden.

11. Verfahren nach einem der vorhergehenden Ansprüche, **dadurch gekennzeichnet, dass** bei der Ermittlung der translatorischen und rotatorischen Offsets des mindestens einen Laserscanners (20) auch die Neigung des Tragwerks (12) berücksichtigt wird, wobei der aktuelle Neigungswert insbesondere mittels eines am Tragwerk (12) befestigten Inklinometers (32) ermittelt wird.

## Claims

1. Method for calibrating at least one 3D laser scanner (20), which is fastened to a support structure (12) of a crane (10) for container handling and is designed to scan containers (18) in the operating range of the crane (10), wherein the calibration comprises at least one scan of a calibration element (24), which has the properties of an ISO container, and can be grabbed and lifted by a lifting unit (16) of the crane (10),
**characterised in that**
- the calibration element (24) is provided with a number of calibration markers (26) at predetermined intervals and positions, wherein the calibration markers (26) are designed to be recognised as such in a scan of the at least one laser scanner (20) and localised;
- the translational offsets of the at least one laser scanner (20) are determined in respect of the support structure (12) if they are not already known;
- the crane (10) is controlled in order to grab the calibration element (24) and to bring the same consecutively to several different predetermined heights above the floor (8) and in each case to hold them there;
- at each predetermined height, a scan of the calibration element (24) is performed with the at least one laser scanner (20); and
- by using the scan results and the translational offsets, the rotational offsets of the at least one laser scanner (20) are determined in respect of the support structure (12).

2. Method according to claim 1, **characterised in that** the lifting of the calibration element (24) into predetermined heights, the calibration scans and the determination of the rotational offsets are performed fully automatically.

3. Method according to claim 1 or 2, **characterised in that** the translational and rotational offsets are the length and angular offsets of a reference coordinate system of the at least one laser scanner (20) relative to a reference coordinate system of the support structure (12).

4. Method according to one of the preceding claims, **characterised in that** the translational offsets of the at least one laser scanner (20) are determined tachymetrically in respect of the support structure (12) if the at least one laser scanner (20) is first installed on the crane (10) and are retained if the laser scanner (20) is replaced or recalibrated.

5. Method according to one of the preceding claims, **characterised in that** by using the offsets, obtained at the several heights, of the at least one laser scanner (20) in respect of the support structure (12), a teach-in process is performed, in which the positions of the lifting unit (16) obtained per laser measurement are aligned with positions of the lifting unit (16), which are obtained in a manner other than by means of the at least one laser scanner (20), in particular by means of a camera (22) attached to the support structure (12).

6. Method according to claim 5, **characterised in that** positions of the lifting unit (16) are determined at heights other than the predetermined heights, in which the calibration scans are performed, by means of interpolation.

7. Method according to one of the preceding claims, **characterised in that** the support structure (12) remains in the same horizontal position above the floor (8) while the calibration scans are performed.

8. Method according to one of the preceding claims, **characterised in that** the predetermined heights are a height just above the floor (8) and a number of heights which in each case correspond to a possible stacking level of containers (18).

9. Method according to one of the preceding claims, **characterised in that** the lifting unit (16) of the crane is provided with a number of calibration markers (30), in particular with two calibration markers (30) at a distance from one another and of the same type as on the calibration element (24), and that the calibration of the at least one laser scanner (20) also takes place using the calibration markers (30) on the lifting unit (16).

10. Method according to one of the preceding claims, **characterised in that** the crane (10) is a stacker crane, in particular an ASC crane, or a gantry crane, in particular an STS crane, wherein two 3D laser scanners (20), which are fastened to a beam hoist of the crane (10), are mutually calibrated or that the crane (10) is an RTG crane, wherein two 3D laser scanners (20) which are fastened to the support structure of the crane (10) are mutually calibrated.

11. Method according to one of the preceding claims, **characterised in that** if the translational and rotational offsets of the at least one laser scanner (20) are determined, the inclination of the support structure (12) is also taken into account, wherein the current inclination value is determined in particular by means of a inclinometer (32) fastened to the support structure (12).

## Revendications

1. Procédé d'étalonnage d'au moins un scanner laser ( 20 ) en 3D, qui est fixé à un système portant ( 12 ) d'une grue ( 10 ) de manutention de conteneurs et qui est conçu pour scanner des conteneurs ( 18 ) dans le domaine de travail de la grue ( 10 ), l'étalonnage comprenant au moins un scan d'un corps ( 24 ) d'étalonnage, qui a les propriétés d'un conteneur ISO pour pouvoir être pris et soulevé par le mécanisme ( 16 ) de levage ( 10 ),
**caractérisé en ce que**
- le corps ( 24 ) d'étalonnage est pourvu de plusieurs repères ( 26 ) d'étalonnage à des distances et positions définies à l'avance, les repères ( 26 ) d'étalonnage étant conçus pour être reconnus en tant que tels et localisés dans un scan du au moins un scanner laser ( 20 ),
- on détermine les décalages en translation du au moins un scanner laser ( 20 ) par rapport au système portant ( 12 ) s'ils ne sont pas déjà connus,
- on commande la grue ( 10 ) de manière à prendre le corps ( 24 ) d'étalonnage à le mettre successivement à plusieurs niveaux différents définis à l'avance au-dessus du sol ( 8 ) et à l'y maintenir,
- à effectuer à chaque niveau défini à l'avance un scan du corps ( 24 ) d'étalonnage par le au moins un scanner laser ( 20 ) et
- en utilisant les résultats du scan et les décalages en translation, on détermine les décalages en rotation du au moins un scanner laser ( 20 ) par rapport au système portant ( 12 ) .

2. Procédé suivant la revendication 1, **caractérisé en ce que** l'on effectue d'une manière entièrement automatique le levage du corps ( 24 ) d'étalonnage au niveau défini à l'avance, les scans d'étalonnage et la détermination du décalage en rotation.

3. Procédé suivant la revendication 1 ou 2, **caractérisé en ce que** les décalages en translation et en rotation sont les décalages en longueur et les décalages angulaires d'un système de coordonnées de référence du au moins un scanner laser ( 20 ) par rapport à système de coordonnées de référence du système ( 12 ) portant.

4. Procédé suivant l'une des revendications précédentes, **caractérisé en ce que** l'on détermine tachymétriquement les décalages en translation du au moins un scanner laser ( 20 ) par rapport au système ( 12 ) portant, lorsque l'on installe le au moins un scanner laser ( 20 ) pour la première fois sur la grue ( 10 ) et on les conserve lorsque l'on remplace le scanner laser ( 20 ) et lorsqu'on étalonne à nouveau.

5. Procédé suivant l'une des revendications précédentes, **caractérisé en ce que**, en utilisant les décalages obtenus aux plusieurs niveaux du au moins un scanner laser ( 20 ) par rapport au système ( 12 ) portant, on effectue un processus d'apprentissage, dans lequel on égalise les positions, obtenues par mesure laser, du mécanisme ( 16 ) de levage avec les positions du mécanisme ( 16 ) de levage, qui sont déterminées d'une autre façon qu'au moyen du au moins un scanner laser ( 20 ), notamment au moyen d'une caméra ( 22 ) mise sur le système ( 12 ) portant.

6. Procédé suivant la revendication 5,
**caractérisé en ce que** l'on détermine par interpolation les positions du mécanisme ( 16 ) de levage à d'autres niveaux qu'aux niveaux définis à l'avance, dans lesquels les scans d'étalonnage sont effectués.

7. Procédé suivant l'une des revendications précédentes, **caractérisé en ce que** le système ( 12 ) portant reste dans la même dans la même position horizontale au-dessus du sol ( 8 ) pendant que l'on effectue les scans d'étalonnage.

8. Procédé suivant l'une des revendications précédentes, **caractérisé en ce que** les niveaux définis à l'avance sont d'un niveau juste au-dessus du sol ( 8 ) ainsi que plusieurs niveaux qui correspondent respectivement à un plan d'empilement possible de conteneurs ( 18 ).

9. Procédé suivant l'une des revendications précédentes, **caractérisé en ce que** le mécanisme ( 16 ) de levage de la grue est pourvue aussi de plusieurs repères ( 30 ) d'étalonnage, notamment de deux repères ( 10 ) d'étalonnage à distance l'un de l'autre du même type que sur le corps ( 24 ) d'étalonnage, et **en ce que** l'étalonnage du au moins un scanner laser ( 20 ) s'effectue aussi en utilisant les repères ( 30 ) d'étalonnage du mécanisme ( 16 ) de levage.

10. Procédé suivant l'une des revendications précédentes, **caractérisé en ce que** la grue est une grue gerbeuse, notamment une grue ASC ou un pont à conteneurs, notamment une grue STS, deux scanners laser ( 20 ) en 3D, qui sont fixés à un pont roulant de la grue ( 10 ), étant étalonnés en même temps ou **en ce que** la grue ( 10 ) est une grue RTG, deux scanners laser ( 20 ) en 3D, qui sont fixés au système portant de la grue ( 10 ), étant étalonnés en même temps.

11. Procédé suivant l'une des revendications précédentes, **caractérisé en ce que**, lorsque l'on détermine les décalages en translation et en rotation du au moins un scanner laser ( 20 ), on tient compte aussi de l'inclinaison du système portant ( 12 ), la valeur présente de l'inclinaison étant déterminée notamment au moyen d'un inclinomètre ( 32 ) fixé au système ( 12 ) portant.
